# EUROPÄISCHE PATENTSCHRIFT

(11) **EP 1 004 511 B1**
(45) Veröffentlichungstag und Bekanntmachung des Hinweises auf die Patenterteilung: **17.07.2002**
(21) Anmeldenummer: 99811057.1
(22) Anmeldetag: 17.11.1999
(51) Int. Cl.: B65B 61/08, B26F 1/20, B26D 9/00, B26D 5/00, B26D 1/62, B26D 7/26, B65B 61/18

(54) **Vorrichtung zum Quertrennen von Siegelrandbeuteln für eine Verpackungsmaschine**
Device for tranverse cutting of sealed bags for a packaging machine
Dispositif pour la découpe transversale de sacs à bords scellés pour une machine d'emballage

(30) Priorität: 27.11.1998 CH 982358
(43) Veröffentlichungstag der Anmeldung: 31.05.2000
(73) Patentinhaber: SIG Pack Systems AG, 8222 Beringen (CH)
(72) Erfinder: Altermatt, Willy, 8212 Neuhausen am Rheinfall (CH)
(74) Vertreter: Münch, Otto, Dipl.-Ing.

(56) Entgegenhaltungen:
- EP-A- 0 384 801
- EP-A- 0 659 645
- WO-A-97/23398
- DE-A- 19 630 369
- FR-A- 2 452 886
- US-A- 4 147 583
- US-A- 5 797 305

## Beschreibung

Pulverförmige oder schüttfähige Produkte in kleinen Dosierungen oder auch Einzelprodukte wie Bonbons oder Dragées werden meist in sogenannte Sachets, d.h. in rechteckige Siegelrandbeutel verpackt, bei denen alle vier Kanten Siegelnähte haben. Figuren 1 bis 3 zeigen schematisch die herkömmliche Herstellung solcher Siegelrandbeutel oder Sachets 1. Von einer Vorratsrolle 2 wird eine Verpackungsfolie 3 abgezogen, in der Mitte getrennt und die beiden dadurch gebildeten Bahnen 4 über Umlenkstäbe und Umlenkwalzen zusammengeführt. In einer ersten Station werden mit umlaufenden Siegelrollen Längssiegelnähte 5 gebildet, zwischen welche die Produkte 6 portionenweise eingefüllt werden, bevor eine abschliessende Quersiegelnaht 7 gebildet wird. Die Sachets 1 werden durch Längstrennschnitte 8 mittig durch die Längssiegelnähte 5 und Quertrennschnitte 9 mittig durch die Quersiegelnähte 7 in einzelne Sachets 1 getrennt (Figur 1). Alternativ ist es auch möglich, statt der Quertrennschnitte Perforationen 10 zu bilden, so dass Streifen von durch die Perforationen 10 verbundenen Sachets 1 entstehen (Figur 2). Eine weitere bekannte Variante (Figur 3) ist die Bildung von Doppel-Sachets 1, indem bei zwei Längssiegelnähten 5 statt eines Trennschnittes 8 eine Perforation 11 geschnitten wird.

EP-A-0'384'801, die dem Oberbegriff des Anspruchs 1 entspricht, offenbart eine Vorrichtung zum Quertrennen von Wattebändern mit zwei gegenläufig angetriebenen Wellen, wobei auf einer ersten Welle ein Quertrennmesser montiert ist und auf der zweiten Welle ein Gegenhalter angebracht ist. Der Gegenhalter weist eine Aussenfläche auf, welche in einem ersten Abschnitt durchgehend und in einem zweiten Abschnitt durch mehrere Ausnehmungen durchbrochen ist. Mittels einer Steuereinrichtung sind die Drehwinkel der Wellen relativ zueinander einstellbar, so dass die Schnittkante des Messers entweder im ersten oder im zweiten Abschnitt zu liegen kommt.

Der vorliegenden Erfindung liegt die Aufgabe zugrunde, die Herstellung von Siegelrandbeuteln zu vereinfachen und eine Vorrichtung zu schaffen, die in der Anwendung flexibel ist. Diese Aufgabe wird durch die Merkmalskombination der Ansprüche gelöst.

Nachfolgend wird ein Ausführungsbeispiel der Erfindung anhand der Zeichnungen erläutert. Darin zeigt:
- Figuren 1 bis 3: die bereits erläuterte herkömmliche Siegelrandbeutelherstellung,
- Figur 4: die Siegelrandbeutelherstellung gemäss der Erfindung,
- Figuren 5, 6: Querschnitte durch eine Quertrenneinrichtung
- Figur 7: Querschnitt durch die erfindungsgemässe Einrichtung, in verschiedenen Funktionsstellungen,
- Figur 8: eine Draufsicht auf die Quertrenneinrichtung,
- Figur 9: eine Draufsicht auf die Sachets, und
- Figur 10: eine Draufsicht auf ein Messer.

Figuren 5 und 6 zeigen einen Querschnitt durch ein Quertrennmesser 20 und einen Gegenhalter 21. Zwei Wellen 22, 23 sind um parallele Achsen 24, 25 gegenläufig drehbar durch separate Servomotoren 26, 27 (Figur 8) angetrieben. Die Wellen 22, 23 sind über den grössten Teil ihrer Länge prismatisch. Sie haben je zwei diametral gegenüberliegende Auflageflächen 28, 29, auf denen zwei Messer 30 bzw. zwei Gegenhalter 31 mittels Leisten 32 und Schrauben 33 aufgespannt sind. Die Messer 30 sind mit ihrer der Achse 24 zugewandten Stirnseite an Exzenterstiften 38 angeschlagen, die an Schrauben 39 ausgebildet sind. Die Schrauben 39 sind in quer zu den Auflageflächen 28 verlaufende Gewindebohrungen 40 eingeschraubt. Durch diese Ausbildung kann der Umlaufradius der Schnittkante 41 des Messers 30 eingestellt werden und es wird verhindert, dass die Exzenterstifte 38 herausfallen können.

Der Gegenhalter 31 hat eine zylindrische Aussenfläche 45. In einem ersten Winkelsegment 46 ist die Fläche 45 in Achsrichtung durchgehend. In einem zweiten Winkelsegment 47 sind in der Fläche 45 im Abstand voneinander Ausnehmungen 48 ausgefräst.

Der Servomotor 26 der Welle 24 ist synchron mit dem Vorschub der Verpackungsfolie 3 durch eine Steuereinrichtung 49 und einen Regler 50 derart gesteuert, dass die Schnittkante 41 jeweils in der Mitte einer Quersiegelnaht 7 auf die Folienbahnen 4 auftrifft. Der Drehwinkel der Welle 23 ist in Abhängigkeit zum Drehwinkel der Welle 22 durch die Steuereinrichtung 49 über einen Regler 51 gesteuert. In der programmierbaren Steuereinrichtung 49 kann der Drehwinkel der Welle 23 gegenüber einer Mittelstellung so verstellt werden, dass die Welle 23 entweder um den halben Winkel der Winkelsegmente 46, 47 vorläuft oder nachläuft. Wenn er vorläuft, wird wegen der Ausnehmungen 48 eine Perforation 10 geschnitten. Wenn er nachläuft, wird ein durchgehender Trennschnitt 9 gebildet. Dadurch werden Streifen 12 einer programmierbaren Anzahl zusammenhängender Sachets 1 gebildet, welche durch Perforationen 10 voneinander getrennt sind (Figur 4).

Auf die Wellen 22, 23 sind auf der gegenüberliegenden Seite der Leisten 58, 59 mit den Auflageflächen 28, 29 zusätzlich weitere Messer 60 und Gegenhalter 61 montiert. Die Schnittkanten 62 der Messer 60 sind nur sehr kurz und im Abstand der Längssiegelnähte 5 voneinander angeordnet oder im Doppelten dieses Abstandes. Die Länge der einzelnen Schnittkanten 62 des Messers 60 ist geringer als die Breite der Längssiegelnähte 5 und ihre Mitte fluchtet mit der Mitte dieser Siegelnähte 5. Dadurch werden kurze Querschnitte 63 in die Längssiegelnähte 5 der Sachets 1 gebildet (Figur 9), die als Aufreisshilfe dienen. Die Messer 60 sind ebenfalls mit Schrauben 39 mit Exzenterstiften 38 einstellbar.

Die beschriebene Vorrichtung ist sehr flexibel. Mit ihr können Einzelsachets 1 oder Streifen 12 einer wählbaren Anzahl zusammenhängender Sachets 1 gebildet werden. Das Einschneiden der Aufreisshilfe 63 erfolgt in einem Arbeitsgang auf derselben Vorrichtung wie die Bildung der Quertrennschnitte 9 bzw. Perforationen 10. Die Vorrichtung ist modulartig aufgebaut. Gleiche Bauteile sind für verschiedene Funktionen eingesetzt. Dadurch wird die Herstellung vereinfacht.

Der relative Drehwinkel der Welle 23 gegenüber der Welle 22 kann auch in drei diskrete Stellungen verstellbar sein, wobei in einer dieser Stellungen die Schnittkante 41 die Fläche 45 des Gegenhalters 31 nicht berührt. Bei dieser Einstellung würden die Streifen 12 ohne die Perforationen 10 gebildet.

Alternativ zur dargestellten Ausführungsform können die beiden Wellen 22, 23 durch einen gemeinsamen Motor über ein Differenzialgetriebe angetrieben werden, wobei ein zusätzlicher Eingang zum Differenzialgetriebe die Schaltfunktion zwischen den zwei wählbaren Winkelsegmenten 46, 47 übernimmt.

## Patentansprüche

1. Vorrichtung zum Quertrennen von Siegelrandbeuteln (1) für eine Verpackungsmaschine, umfassend eine um eine erste Achse (24) drehbar angetriebene erste Welle (22), auf welcher mindestens ein Quertrennmesser (30) montiert ist, dessen Schnittkante (41) parallel zur ersten Achse (24) verläuft, eine um eine zur ersten Achse (24) parallele zweite Achse (25) synchron zur ersten Welle (22) gegenläufig drehbar angetriebene zweite Welle (23), welche mindestens einen Gegenhalter (31) mit einer annähernd kreiszylindrischen Aussenfläche (45) hat, wobei diese Aussenfläche (45) in einem ersten Winkelsegment (46) in Achsrichtung durchgehend und in einem zweiten Winkelsegment (47) durch mehrere Ausnehmungen (48) unterbrochen ist, sowie eine Steuereinrichtung (49), mittels welcher der Drehwinkel der zweiten Welle (23) relativ, zum Drehwinkel der ersten Welle (22) programmiert zwischen zwei Werten derart verstellbar ist, dass die Schnittkante (41) entweder im ersten Winkelsegment (46) oder im zweiten Winkelsegment (47) auf die Aussenfläche (45) auftrifft,
**dadurch gekennzeichnet, dass** auf einer der Wellen (22, 23) zusätzlich mindestens ein zweites Messer (60) mit mehreren miteinander fluchtenden kurzen Schnittkanten (62) und auf der anderen Welle (23, 22) mindestens ein entsprechender zweiter Gegenhalter (61) montiert ist.

2. Vorrichtung nach Anspruch 1, wobei die beiden Winkelsegmente (46, 47) annähernd gleich und annähernd gleich dem relativen Verstellwinkel sind.

3. Vorrichtung nach einem der Ansprüche 1 oder 2, wobei die beiden Wellen (22, 23) durch separate Servomotoren (50, 51) mit Winkelrückführung angetrieben sind, wobei die erste Welle (22) synchron mit dem Vorschub der Folie (3) und die zweite Welle (23) in Abhängigkeit des Drehwinkels der ersten Welle (22) angetrieben ist.

4. Vorrichtung nach einem der Ansprüche 1 bis 3, wobei die beiden Wellen (22, 23) über den grössten Teil ihrer Länge prismatisch ausgebildet sind.

5. Vorrichtung nach den Ansprüchen 1 und 4, wobei die Wellen (22, 23) Leisten (58) mit gegenüberliegenden Auflageflächen (28, 29) aufweisen, wobei auf der ersten Welle (22) auf der einen Auflagefläche (28) das erste Messer (30) und auf der gegenüberliegenden Auflagefläche der zweite Gegenhalter (61) montiert ist.

6. Vorrichtung nach einem der Ansprüche 1 bis 5, wobei die Messer (30, 60) mit ihrer der betreffenden Achse (24, 25) zugewandten Stirnfläche an mindestens zwei einstellbaren Exzenterstiften (38) angeschlagen sind.

## Claims

1. Apparatus for the transverse severing of side-sealed bags (1) for a packaging machine, comprising a first shaft (22), which is driven in a rotatable manner about a first spindle (24) and on which there is mounted at least one transverse-severing blade (30), of which the cutting edge (41) runs parallel to the first spindle (24), also comprising a second shaft (23), which is driven in a rotatable manner about a second spindle (25), parallel to the first spindle (24), synchronously with the first shaft (22), in the opposite direction to the latter, and has at least one support (31) with a more or less circular-cylindrical outer surface (45), said outer surface (45) being continuous in the axial direction in a first angle segment (46) and being interrupted by a plurality of recesses (48) in. a second angle segment (47), and further comprising a control arrangement (49), by means of which it is possible to adjust the angle of rotation of the second shaft (23) relative to the angle of rotation of the first shaft (22) in a programmed manner between two values such that the cutting edge (41) comes into contact with the outer surface (45) either in the first angle segment (46) or in the second angle segment (47), **characterized in that**, in addition, at least one second blade (60) with a plurality of short cutting edges (62) in alignment with one another is mounted on one of the shafts (22, 23), and at least one corresponding second support (61) is mounted on the other shaft (23, 22).

2. Apparatus according to Claim 1, it being the case that the two angle segments (46, 47) are more or less equal and more or less equal to the relative adjusting angle.

3. Apparatus according to either of Claims 1 and 2, it being the case that the two shafts (22, 23) are driven by separate servomotors (50, 51) with angle return, the first shaft (22) being driven synchronously with the advancement of the sheet (3) and the second shaft (23) being driven in dependence on the angle of rotation of the first shaft (22).

4. Apparatus according to one of Claims 1 to 3, it being the case that the two shafts (22, 23) are of prismatic design over most of their length.

5. Apparatus according to Claims 1 and 4, it being the case that the shafts (22, 23) have bars (58) with opposite bearing surfaces (28, 29), the first blade (30) being mounted on one bearing surface (28) of the first shaft (22) and the second support (61) being mounted on the opposite bearing surface.

6. Apparatus according to one of Claims 1 to 5, it being the case that, by way of their end surface which is directed towards the relevant spindle (24, 25), the blades (30, 60) are fastened on at least two adjustable eccentric pins (38).

## Revendications

1. Dispositif pour la découpe transversale de sacs à bords scellés (1) pour une machine d'emballage, comprenant un premier arbre (22) entraîné en rotation autour d'un premier axe (24), sur lequel arbre est monté au moins une lame de coupe transversale (30) dont l'arête de coupe (41) s'étend parallèlement au premier axe (24), un deuxième arbre (23) entraîné en rotation dans le sens contraire de manière synchrone par rapport au premier arbre (22), autour d'un deuxième axe (25) parallèle au premier axe (24), lequel deuxième arbre (23) possède au moins un organe d'appui (31) avec une surface externe (45) approximativement cylindrique circulaire, cette surface externe (45) étant continue dans un premier segment angulaire (46) dans la direction axiale et étant interrompue par plusieurs évidements (48) dans un deuxième segment angulaire (47), ainsi qu'un dispositif de commande (49), au moyen duquel l'angle de rotation du deuxième arbre (23) est réglable par rapport à l'angle de rotation du premier arbre (22) de manière programmée entre deux valeurs de telle sorte que l'arête de coupe (41) arrive soit dans le premier segment angulaire (46) soit dans le deuxième segment angulaire (47) sur la surface externe (45), **caractérisé en ce que** sur l'un des arbres (22, 23) au moins une deuxième lame (60) est en outre montée avec plusieurs arêtes de coupe courtes alignées les unes avec les autres (62), et au moins un deuxième organe d'appui (61) correspondant est monté sur l'autre arbre (23, 22).

2. Dispositif selon la revendication 1, dans lequel les deux segments angulaires (46, 47) sont approximativement égaux et approximativement égaux à l'angle de réglage relatif.

3. Dispositif selon l'une quelconque des revendications 1 ou 2, dans lequel les deux arbres (22, 23) sont entraînés par des servomoteurs séparés (50, 51) avec rappel angulaire, le premier arbre (22) étant entraîné de manière synchrone avec l'avance de la feuille (3) et le deuxième arbre (23) étant entraîné en fonction de l'angle de rotation du premier arbre (22).

4. Dispositif selon l'une quelconque des revendications 1 à 3, dans lequel les deux arbres (22, 23) sont réalisés sur la majeure partie de leur longueur avec une forme prismatique.

5. Dispositif selon les revendications 1 et 4, dans lequel les arbres (22, 23) présentent des listels (58) avec des faces d'appui opposées (28, 29), la première lame (30) étant montée sur le premier arbre (22) sur l'une des faces d'appui (28), et le deuxième organe d'appui (61) étant monté sur la face d'appui opposée.

6. Dispositif selon l'une quelconque des revendications 1 à 5, dans lequel les lames (30, 60) sont accrochées avec leurs faces frontales tournées vers les axes correspondants (24, 25) sur au moins deux broches d'excentrique (38) ajustables.
